# EUROPÄISCHE PATENTANMELDUNG

(11) **EP 4 389 630 A1**
(43) Veröffentlichungstag der Anmeldung: **26.06.2024**
(21) Anmeldenummer: 22214680.5
(22) Anmeldetag: 19.12.2022
(51) Int. Cl.: B65D 25/10, A61J 1/14, B65D 51/00

(54) **BEREITSTELLUNGSVERFAHREN EINER TRANSPORTBEHÄLTERWANNE FÜR MEDIZINISCHE WIRKSTOFFBEHÄLTER UND BEFÜLLUNGSVERFAHREN EINER MEHRZAHL VON MEDIZINISCHEN WIRKSTOFFBEHÄLTERN**

(71) Anmelder: Presspart AG, 2560 Nidau (CH)
(72) Erfinder: Andersson, Fredrik, 2560 Nidau (CH); Schulte, Christoph, 34431 Marsberg (DE); Forcadell, Juanjo, 43720 L'Arboc del Penedes, Tarragona (ES)
(74) Vertreter: Uexküll & Stolberg

(57) **Zusammenfassung**

Die Erfindung betrifft eine Transportbehälterwanne (33) für medizinische Wirkstoffbehälter (1), insbesondere für den Transport von medizinischen Wirkstoffbehältern (1) zur Abfüllung von medizinischen Wirkstoffen, wobei in der Transportbehälterwanne (33) eine erste Lagerpalette (31) mit mehreren mehrteiligen Verschlusseinrichtungen (2) und eine zweite Lagerpalette (32) mit mehreren leeren medizinischen Wirkstoffbehältern (1) aufgenommen sind und die Transportbehälterwanne (33) mit einem Kastendeckel (30) oder einer Schutzfolie (30) verschlossen ist. Die mehrteiligen Verschlusseinrichtung (2) verfügen jeweils über einen Dichtstopfen (20), eine Stopfensicherungseinrichtung (21) mit einem Sicherungskäfig (210) und einen Schutzdeckel (22), wobei die mehrteiligen Verschlusseinrichtungen (2) geeignet sind zum Aufpressen und Einrasten an Kragen (101) von Flaschenhälsen (10) der medizinischen Wirkstoffbehälter (1).

## Beschreibung

### Technisches Gebiet

Die vorliegende Erfindung betrifft eine Transportbehälterwanne mit einer ersten Lagerpalette und einer zweiten Lagerpalette mit medizinischen Wirkstoffbehältern, zur Abfüllung von medizinischen Wirkstoffen. Die Erfindung betrifft ferner ein Befüllungsverfahren einer Mehrzahl von medizinischen Wirkstoffbehältern und Verschluss mit zugehörigen Verschlusseinrichtungen.

### Stand der Technik

Die aseptische Lagerung und der Transport von Medizinprodukten und medizinischen Wirkstoffen in medizinischen Wirkstoffbehältern ist in vielen Bereichen der Medizin von grosser Bedeutung. Hier interessieren besonders medizinische Wirkstoffbehälter in Form von medizinischen Injektionsfläschchen, auch als "Vials" bezeichnet, wobei flüssige medizinische Wirkstoffe mit Hilfe von Aufzieh- und/oder Applikationsnadeln aus derartigen medizinischen Wirkstoffbehältern entnommen werden. Ein konkretes Beispiel für die gemeinten medizinischen Wirkstoffbehälter oder Vials sind Impfstoffbehälter, Impfstoffvials oder Impfstoffampullen.

Die hier interessierenden medizinischen Fachrichtungen, in denen Wirkstoffe in derartigen medizinischen Wirkstoffbehältern verabreicht werden, sind insbesondere Immunologie, Virologie und Onkologie, was aber nicht als abschliessende Auflistung zu verstehen ist.

Die bekannten Vials oder medizinischen Wirkstoffbehälter aus Glas oder Kunststoff weisen heute unterschiedliche Formgebungen und mehrteilige Verschlusseinrichtungen auf. Beispielsweise geht aus der EP2948122 ein medizinischer Wirkstoffbehälter mit einem Flaschenhals und Kragen hervor, wobei teilweise im Flaschenhals ein Gummistopfen eingeführt und dort mittels eines Sicherungsringes unlösbar fixiert ist. Der Gummistopfen weist eine Dichtlippe auf, welche mit der Innenfläche des Flaschenhalses abdichtend wirkverbunden ist. Der Sicherungsring umschliesst einen Rand des Gummistopfens und eine Kragenendwulst und ist aus einem Metallblech geformt. Durch Aufpressen des Sicherungsringes auf den Flaschenhals und Verbiegen des flaschenseitigen Randes des Sicherungsringes kann sich der Gummistopfen nicht vom medizinischen Wirkstoffbehälter lösen und Impfstoffe sind aseptisch lagerbar. Es sind zusätzliche Mittel vorgesehen, um eine Stopfensicherungseinrichtung zu bilden, welche den Gummistopfen und den Sicherungsring zusätzlich umschliessen und ein beweglicher Deckel ist angebracht. Wenn der Deckel geöffnet und der Bereich auf Höhe des Zentrums des Gummistopfens freigegeben ist, kann durch Durchstechen einer Aufzieh- und/oder Impfspritze bzw. einer Aufzieh- und/oder Applikationsnadel durch das dünner ausgeführte Zentrum des Gummistopfens, Impfstoff aus dem Inneren des medizinischen Wirkstoffbehälters entnommen werden. In der EP2948122 sind aufwändige Zusatzmittel vorgesehen, die stark über die möglichst einfache Sicherung des Gummistopfens mit einem Blechring hinausgehen. Diese Konstruktion ist technisch aufwändig und eher nicht für die Massenproduktion geeignet.

Aufgrund der baulichen Vorgaben gemäss der EP2948122 ist die Befüllung und Verschliessung der Wirkstoffbehälter aufwändig und nicht am Ort der Befüllungsanlagen möglich. Diese Schritte müssen von Spezialisten mit extra dafür vorgesehenen Apparaturen an Abfüllstationen erfolgen, wodurch der Durchsatz vergleichsweise gering ist.

### Zusammenfassung der Erfindung

Die vorliegende Erfindung hat sich der Aufgabe gestellt, einen Transportbehälter bereitzustellen, der es ermöglicht, große Mengen der medizinischen Wirkstoffbehälter in effektiver Weise der Abfüllanlage zur Verfügung zu stellen sowie entsprechender Verschlusseinrichtungen, mittels derer die medizinischen Wirkstoffbehälter nach dem Befüllen mit Wirkstoff vor Ort direkt nach dem Befüllen einfach, ohne zusätzliche Werkzeuge, verschlossen werden können. Dabei soll ein insbesondere ein hohes Maß an Sterilität und Hygiene, auch beim Transport der medizinischen Wirkstoffbehälter gewährleistet sein.

Die der Erfindung zugrunde liegende Aufgabe wird durch eine Transportbehälterwanne mit den Merkmalen des Anspruchs 1 und durch ein Befüllungsverfahren mit den Merkmalen des Anspruchs 11 gelöst. Vorteilhafte Ausgestaltungen der vorliegenden Erfindung sind in den Unteransprüchen definiert.

### Kurze Beschreibung der Zeichnungen

Der Erfindungsgegenstand wird nachstehend detailliert im Zusammenhang mit den anliegenden Figuren beschrieben. Notwendige Merkmale, Einzelheiten und Vorzüge der Erfindung ergeben sich aus dieser nachfolgenden Beschreibung, wobei eine bevorzugte Ausführungsform der Erfindung und einige Zusatzmerkmale oder optionale Merkmale im Detail aufgeführt sind.

Weitere Merkmale, Einzelheiten und Vorzüge der Erfindung ergeben sich aus der nachfolgenden Beschreibung bevorzugter Ausführungsformen der Erfindung sowie der Zeichnungen. Es zeigen:
- Figur 1a: eine Ansicht eines Flaschenhalses eines medizinischen Wirkstoffbehälters und eine passende mehrteilige Verschlusseinrichtung mit Schutzdeckel in Explosionsdarstellung;
- Figur 1b: eine Schnittansicht der mehrteiligen Verschlusseinrichtung mit Schutzdeckel, aufgesetzt auf einen Flaschenhals;
- Figur 1c: eine Schnittansicht der mehrteiligen Verschlusseinrichtung mit Schutzdeckel im montierten Zustand aber ohne Flaschenhals;
- Figur 2a: eine perspektivische Ansicht einer Option für die mehrteilige Verschlusseinrichtung mit Schutzdeckel aus zwei Ringen;
- Figur 2b: eine Schnittansicht beider Ringe montiert auf einem Flaschenhals;
- Figur 2c: eine Schnittansicht der montierten mehrteiligen kompakten Verschlusseinrichtung mit Schutzdeckel und den zwei Ringen, befestigt an einem Flaschenhals; und
- Figur 3: eine Schnittansicht eines Transportbehälters, in welchem vorgefertigte Lagerpaletten mit mehreren ungefüllten medizinischen Wirkstoffbehältern und mehreren nicht aufgesetzten mehrteiligen Verschlusseinrichtungen gelagert werden.

### Detaillierte Beschreibung der Erfindung

In **Figur 1** ist ein medizinischer Wirkstoffbehälter **1** mit einer mehrteiligen kompakten Verschlusseinrichtung **2** gezeigt. Derartige medizinische Wirkstoffbehälter **1** oder Vials **1** können als Injektionsfläschchen, Impfstoffvial, Impfstoffampulle, Impfstofffläschchen, Mehrdosenbehältnis, Medizinalfläschchen zur aseptischen Lagerung und Entnahme von flüssigem Wirkstoff bzw. Impfstoffen und Impfstoffkonzentraten als medizinischer Wirkstoff bezeichnet werden. Diese medizinischen Wirkstoffbehälter **1** sind aus Glas oder Kunststoff hergestellt und sind in genormten Grössen standardmässig kommerziell erhältlich. Nach dem Befüllen des medizinischen Wirkstoffbehälters **1** wird die mehrteilige Verschlusseinrichtung **2** auf einen Flaschenhals **10** aufgesetzt. Die mehrteilige Verschlusseinrichtung **2** ist unlösbar und nicht ohne Zerstörung entfernbar auf dem Flaschenhals **10** zu lagern, sodass kein Impfstoff aus dem medizinischen Wirkstoffbehälter **1** entweichen kann und kein ungewünschter Zugang möglich ist.

Der Inhalt des medizinischen Wirkstoffbehälters **1** ist hier nicht dargestellt. Es muss eine Kontamination des Innenraums des medizinischen Wirkstoffbehälters **1** bei Transport und Lagerung vermieden werden. Nach dem Öffnen bzw. dem ersten Gebrauch des Inhalts des medizinischen Wirkstoffbehälters **1** verbleiben oft nur einige Stunden, bis der Inhalt - beispielsweise ein Impfstoff - unbrauchbar wird.

Die mehrteilige Verschlusseinrichtung **2** umfasst mindestens einen Dichtstopfen **20** und eine mehrteilige Stopfensicherungseinrichtung **21,** mit welcher der Dichtstopfen **20** lösbar an einem Kragen **101** des Flaschenhalses **10** befestigbar ist. Durch die hier vorgestellte Ausgestaltung der Stopfensicherungseinrichtung **21** kann die mehrteilige Verschlusseinrichtung **2** in Richtung einer Längsachse **L** des medizinischen Wirkstoffbehälters **1** auf den Kragen **101** aufgepresst werden und Mittel der Stopfensicherungseinrichtung **21** greifen am Kragen **101** an. Damit kann die mehrteilige Verschlusseinrichtung **2** unlösbar und nicht ohne Zerstörung entfernbar auf dem Flaschenhals **10** lagerbar, durch einfaches Aufpressen in Richtung Längsachse **L** des medizinischen Wirkstoffbehälters **1** auf den Kragen **101** aufgepresst werden und Mittel der Stopfensicherungseinrichtung **21** greifen am Kragen **101** an, sodass kein Wirkstoff aus dem medizinischen Wirkstoffbehälter **1** entweichen kann und kein ungewünschter Zugang möglich ist.

Die Verschlusseinrichtung **2** ist nicht für den mehrfachen Gebrauch, das Öffnen und Schließen der Verschlusseinrichtung **2** gedacht, sondern verbleibt, nach Befestigung am Kragen **101** den Innenraum des medizinischen Wirkstoffbehälters **1** abdichtend und unbewegbar und unlösbar. Ein Schutzdeckel **22** ist als optionaler Teil der mehrteiligen Verschlusseinrichtung **2** gedacht, welcher zusätzlich für einen mechanischen Schutz sorgt.

In **Figur 1a** sind die einzelnen Bauteile in noch nicht zusammengestecktem Zustand dargestellt und werden von unten nach oben einzeln vorgestellt.

Der Flaschenhals **10** des medizinischen Wirkstoffbehälters **1** weist einen Kragen **101** auf, welcher eine Kragenendwulst **102,** eine äussere Kragenfläche **103** und eine innere Anlagefläche **104** aufweist. Die mehrteilige Verschlusseinrichtung **2** wirkt mit der Kragenendwulst **102** zusammen, wobei ein Teil hinter der Kragenendwulst **102** eingreift und ein Teil an der äusseren Kragenfläche **103** anliegt, sodass die Verschlusseinrichtung **2** nicht relativ zum Kragen **101** verrutschen kann.

Der Dichtstopfen **20** ist einstückig aus einem Elastomer, bevorzugt aus Kautschuk oder aus einem thermoplastischen Elastomer (TPE) gebildet und ist gesamthaft von oben, also von der dem medizinischen Wirkstoffbehälter **1** abgewandten Seite, nach unten verjüngt ausgestaltet, also im Wesentlichen konisch geformt.

Der Dichtstopfen **20** ist profiliert geformt und es ist mindestens eine Dichtlippe **201** und ein Rand **202** auf der äusseren umlaufenden Seitenfläche des Dichtstopfens **20** angeordnet. Somit kann der Dichtstopfen **20** in Längsrichtung **L** auf den Flaschenhals **10** gedrückt und teilweise darin hineinragend angeordnet und befestigt werden. Um die Dichtigkeit zu erhöhen, haben sich drei Dichtlippen **201** entlang der äusseren Seitenfläche des Dichtstopfens **20** bewährt, welche im montierten Zustand entlang der inneren Anlagefläche **104** des Flaschenhalses **10** zu liegen kommen. Der Rand **202** ragt über den verjüngten Teil des Dichtstopfens **20** radial hervor und verbleibt im montierten Zustand ausserhalb des Flaschenhalses **10.**

Der verjüngte Teil des Dichtstopfens **20** wird bei der Montage im Flaschenhals **10** versenkt, wobei der Rand **202** des Dichtstopfens **20** ausserhalb des Kragens **101** und des Flaschenhalses **10** verbleibt. Entlang des umlaufenden Randes **202** ist eine Käfigauflagefläche **2021** und darin eine umlaufende Käfigrandaussparung **2022,** in Form einer Ringnut angeordnet. Bevorzugt weist die Käfigrandaussparung **2022** eine umlaufende Wulst **2023** auf, die durch einen Hinterschnitt in einem unteren Abschnitt der Käfigrandaussparung **2022** auf einer radial innenliegenden Fläche der Käfigrandaussparung **2022** gebildet wird.

Damit bei der späteren Entnahme von Inhalt des medizinischen Wirkstoffbehälters **1** ein einfacher Zugang zum Innenraum des medizinischen Wirkstoffbehälters **1** erreicht ist, ist eine zentrale Stopfenverjüngung **203** im Dichtstopfen **20** vorgesehen, auch gestrichelt in **Figur 1a** angedeutet. Durch diese Stopfenverjüngung **203** kann eine Aufzieh- und/oder Applikationsnadel vereinfacht durchgestossen werden.

Die mehrteilige kompakte Verschlusseinrichtung **2** weist neben dem im Vergleich zum Stand der Technik optimierten Dichtstopfen **20** eine Stopfensicherungseinrichtung **21** auf, die aus zwei Teilen besteht, einem Sicherungskäfig **210** und einer äusseren Käfighülle **211.**

Der im montierten Zustand innen, näher bei der Längsachse L liegende Sicherungskäfig **210** ist einstückig zusammenhängend hergestellt, bevorzugt aus einem thermoplastischen Kunststoff und umfasst einen zentrischen Ring **2101** und eine umlaufende Seitenwand **2102** mit mehreren Hinterschnittstegen **2103.** Der zentrische Ring **2101** lässt eine zentrische Öffnung im Sicherungskäfig **210** offen, sodass dadurch Aufzieh- und/oder Applikationsnadel durchgestossen werden können. Die Grösse der zentrischen Öffnung ist bevorzugt so gross, wie der Durchmesser der Stopfenverjüngung **203** im Dichtstopfen **20** oder sogar grösser. Besonders bevorzugt ist der Sicherungskäfig **210** aus Polybutylenterephthalat (PBT) hergestellt.

Die Hinterschnittstege **2103** sind derart in der Seitenwand **2102** angeordnet, dass diese im montierten Zustand in Eingriff unterhalb der Kragenendwulst **102** an den Kragen **101** bringbar sind. In der Ansicht gemäss **Figur 1a** ist eine Neigung von unten nach oben in Richtung Längsachse **L** erkennbar. Durch die Neigung der Hinterschnittstege **2103** in Richtung Längsachse **L,** ist ein Eingreifen der Hinterschnittstege **2103** hinter den Kragen **101** möglich.

In der Seitenwand **2102** ist eine Käfigrandsicke **2104** mindestens teilweise umlaufend angeordnet. Die Käfigrandsicke **2104** wird im montierten Zustand der mehrteiligen Verschlusseinrichtung **2** von der äusseren Käfighülle **211** umschlossen.

Am Ende des zentrischen Ringes **2101** ist ein Stopfeneingriffrand **2105** umgebogen angeordnet. Mit dem Stopfeneingriffrand **2105** greift der Sicherungskäfig **210** im montierten Zustand in die Käfigrandaussparung **2022** des Dichtstopfens **20** ein, wodurch der Sicherungskäfig **210** am Dichtstopfen **20** fixiert wird, während der zentrische Ring **2101** auf der Käfigauflagefläche **2021** direkt aufliegt, was in **Figur 1b** erkennbar ist. Alternativ oder zusätzlich kann der Sicherungskäfig **210** am Dichtstopfen **20** befestigt sein, indem der Dichtstopfen **20** mit dem Sicherungskäfig **210** fest verbunden ist, z.B. verklebt, verschweißt oder mittels Formschluss, wie einem Schnappeingriff.

Über den Sicherungskäfig **210** geworfen ist die äussere Käfighülle **211** als Teil der Stopfensicherungseinrichtung **21** gelagert vorgesehen. Diese Käfighülle **211** ist bevorzugt aus einem Metallblech hergestellt, wobei auch eine entsprechend geformte Kunststoffhülle möglich wäre. Die Käfighülle **211** verläuft im Wesentlichen parallel zum Sicherungskäfig **210** und liegt an diesem an. Die Käfighülle **211** ist als offene Hülse mit einer zentrischen Öffnung **2111** und einer mindestens teilweise umlaufenden Käfighüllensicke **2112** ausgeführt. Einmal in Richtung Längsachse **L** zusammengesteckt, kann die Käfighülle **211** nicht mehr ohne Weiteres vom Sicherungskäfig **210** entfernt werden. So zusammengesteckt kann die Stopfensicherungseinrichtung **21** über den Dichtstopfen **20** und den Kragen **101** gepresst werden, sodass schliesslich der Dichtstopfen **20** unlösbar am Flaschenhals **10** befestigt ist. Alternativ kann die Stopfensicherungseinrichtung **21** zunächst über den Dichtstopfen **20** gesteckt und mit diesem verbunden werden, wobei anschließend der Zusammenbau aus Sicherungskäfig **210,** Käfighülle **211,** Schutzdeckel **22** und Dichtstopfen **20** als Einheit über den Kragen **101** gesteckt wird, um die Stopfensicherungseinrichtung **21** am medizinischen Wirkstoffbehälter **1** festzulegen. Die Käfighülle **211** umhüllt den Sicherungskäfig **210** vollständig, während nur die zentrischen Flächen oben und unten des Sicherungskäfigs **210** und der Käfighülle **211** im montierten Zustand zugänglich bleiben und eine Aufzieh- und/oder Applikationsnadel durch die zentrische Öffnung **2111** und den zentrischen Ring **2101** mit zentrischer Öffnung durchstoßbar ist.

Die gezeigte mehrteilige Verschlusseinrichtung kann in einer alternativen Ausführungsform ohne die Käfighülle **211** ausgestattet sein.

Um den zusätzlichen Schutzdeckel **22** direkt an der äusseren Käfighülle **211** bzw. indirekt am Sicherungskäfig **210** lösbar zu befestigen, sind Zusatzmittel vorgesehen. Diese Zusatzmittel sind entweder direkt am Sicherungskäfig **210,** oder wie in der Ausführungsform hier gezeigt, direkt an der äusseren Käfighülle **211** angeordnet. Als Zusatzmittel ist hier ein Deckeleingriff **2113,** am Rand der zentrischen Öffnung **2111** als Teil der äusseren Käfighülle **211** angeformt. Der Deckeleingriff **2113** ist zur Längsachse **L** hin geneigt und zwar nach oben, in Richtung des Schutzdeckels **22.**

Der Schutzdeckel **22** ist bevorzugt aus Polycarbonat (PC) oder aus AcrylnitrilButadien-Styrol-Copolymeren (ABS) ausgeführt, in der Regel rotationssymmetrisch und weist konzentrisch einen Bereich mit einem Eingriffrand **221** auf. Möglich ist aber auch ein Schutzdeckel **22** aus Metall, z.B. Aluminium. Der Eingriffrand **221** umläuft einen Bereich der Deckelinnenfläche, die Fläche, die der äusseren Käfighülle **211** zugewandt ist. Im montierten Zustand des Schutzdeckels **22** an der äusseren Käfighülle **211** greift der Deckeleingriff **2113** in den Eingriffrand **221** ein, wodurch der Schutzdeckel **22** lösbar an der äusseren Käfighülle **211** gehalten, einen Teil der mehrteiligen Verschlusseinrichtung **2** bildet. Der Schutzdeckel **22** kann als Profil geformt sein und eine zentrische Verjüngung **222** oder optionale Aussparungen **222** aufweisen, welche zu einer gesteigerten Stabilität führen oder zur Einsparung von Material gewählt sind.

Der Schutzdeckel **22** ist optional und nicht zwingend erforderlich. Um aber gegen äussere Einwirkungen besser zu schützen, sollte der Schutzdeckel **22** lösbar mit der äusseren Käfighülle **211** oder dem Sicherungskäfig **210** der Stopfensicherungseinrichtung **21** verbunden sein, sodass der Schutzdeckel **22** vor Gebrauch von der Stopfensicherungseinrichtung **21** abziehbar gestaltet ist. Zum Befestigen des Schutzdeckels **22** an der Verschlusseinrichtung **2** kann der Schutzdeckel **22** auch durch Stoffschluss, z.B. mittels Laserschweißen mit der äusseren Käfighülle **211** oder dem Sicherungskäfig **210** verbunden sein. Möglich ist auch eine Klebverbindung oder eine Formschlussverbindung, wie es oben erläutert ist. Denkbar ist auch, dass der Schutzdeckel **22** zusammen mit dem Sicherungskäfig **210,** oder, wenn vorhanden, mit der äußeren Käfighülle **211** in einem Stück gefertigt wird, beispielsweise als Kunststoffspritzguss, wobei Sollbruchstellen zum Lösen des Schutzdeckels **22** ausgebildet werden. Vor diesem Hintergrund ist es besonders bevorzugt, wenn Schutzdeckel **22** und Sicherungskäfig **210** aus Kunststoff hergestellt sind.

In **Figur 1b** ist der montierte Zustand der mehrteiligen Verschlusseinrichtung 2 gezeigt. Einmal montiert, greifen die Hinterschnittstege **2103** in der Seitenwand **2102** hinter dem Kragen **101** an mehreren Stellen konzentrisch an und die Position des Dichtstopfens **20** an der inneren Anlagefläche **104** ist gesichert, während die mindestens eine Dichtlippe **201** dichtend abschliesst. An der äusseren Kragenfläche **103** liegen die Seitenwand **2102** des Sicherungskäfigs **210** und der äusseren Käfighülle **211** an. Selbst bei Zug in Richtung Längsachse **L,** weg vom medizinischen Wirkstoffbehälter **1,** verbleibt der Sicherungskäfig **210** und damit der Dichtstopfen **20** unbewegt.

Die Wirkung der Stopfensicherungseinrichtung **21** ist maximal, bei wenig Materialaufwand, wenig Bauteilen und niedrigem Gewicht der gesamten Stopfensicherungseinrichtung **21.**

Die Dichtlippen **201,** welche vom Dichtstopfen **20** radial nach außen wegragen, hier sind bevorzugt drei abgestufte, also auf unterschiedlichen Höhen parallel zur Längsachse **L** angeordnete Dichtlippen **201** vorgesehen, was in **Figur 1c** bei Weglassung des Flaschenhalses **10** erkennbar ist.

Der Stopfeneingriffrand **2105** greift in die konzentrisch umlaufenden Käfigrandaussparungen **2022** ein. Die Käfigrandaussparungen **2022** sind radial zur Längsachse geneigt aus dem Dichtstopfen **20** ausgespart. Die kreisförmig umlaufende Käfigrandsicke **2104** im Sicherungskäfig **210** und die parallel dazu verlaufende Käfighüllensicke **2112** in der äusseren Käfighülle **211** sind gut erkennbar und im Eingriff. Der Sicherungskäfig **210** ist mit der äußeren Käfighülle **211** wirkverbunden, umschliesst den Dichtstopfen **20** und wird vom Deckel **22** verdeckt.

Durch die hier gezeigte spezielle Ausgestaltung der Käfigrandaussparung **2022** in Richtung Längsachse **L** und des eingreifenden Stopfeneingriffrandes **2105,** ebenfalls in Richtung Längsachse **L** geneigt, wird ein Teil der Oberfläche des Dichtstopfens **20,** welcher dem Deckel **22** zugewandt ist, in Richtung äußere Käfighülle **211** gedrückt, sodass die äußere Käfighülle **211** zusätzlich fest auf dem Dichtstopfen **20** aufliegt.

Für medizinische Wirkstoffbehälter **1** aus Glas, kann die mehrteilige Verschlusseinrichtung **2** optional angepasst werden. Da derartige medizinische Wirkstoffbehälter **1** aus Glas oftmals einfacher geformte Flaschenhälse **10** ohne hervortretenden oder wegragende Kragenendwulste **102** aufweisen, ist eine ausreichende Befestigung oftmals schwieriger herstellbar. Neben der kompakten mehrteiligen Verschlusseinrichtung **2** kommen bevorzugt ein innerer Thermoplastring **23** und ein äusserer Metallring **24** zum Einsatz, wie in **Figur 2a** gezeigt. Der innere Thermoplastring **23** ist bevorzugt aus Polybutylenterephthalat (PBT) hergestellt, während der äussere Metallring **24** aus Aluminium oder einam anderen Metall hergestellt ist. Der Thermoplastring **23** weist eine Pofilierung abgestimmt auf das Profil des Metallringes **24** auf. Aufgrund der thermoplastischen Ausführung des Thermoplastrings **23** kann dieser am Metallring **24** festgeklebt werden. Der Metallring **24** weist einen oberen Kragen **240,** einen mittleren Abschnitt mit Durchgangslöchern **241** und einen unteren Metallringflansch **242** auf. Teile des Thermoplastrings **23** schmelzen durch die Durchgangslöcher **241** bei der Herstellung, sodass beide Ringe **23, 24** unlösbar miteinander verbunden sind. Dieses Aufschmelzen des Thermoplastrings **23** auf den Metallring **24** kann direkt am Kragen **101** montiert passieren oder vorgängig durchgeführt worden sein.

In **Figur 2b** sind Metallring **24** und Thermoplastring **23** am Flaschenhals **10** montiert vor Aufpressen der mehrteiligen kompakten Verschlussrichtung **2** gezeigt. **Figur 2c** zeigt, wie eine derartige mit Metallring **24** und Thermoplastring **23** kombinierte mehrteilige Verschlusseinrichtung **2** auf einem vereinfachten Flaschenhals **10** befestigt sein kann, nach dem Aufpressen in Pfeilrichtung **L.** Der Sicherungskäfig **210** greift mit einem Teil der Seitenwand **2102** unter den Thermoplastring **23** bzw. den Metallring **24.**

Der Vorteil der mehrteiligen Verschlusseinrichtung **2,** welche durch Aufpressen und Einhaken am Flaschenhals befestigbar sind, ist, dass mehrere unverschlossene medizinische Wirkstoffbehälter **1** mit passenden mehrteiligen Verschlusseinrichtungen **2** und möglicherweise mit der Ringkombination **23, 24** unbefüllt und unverschlossen zu einer Wirkstoffabfüllanlage transportiert werden können, dort befüllt werden und auch dort einfach verschlossen werden können. Ohne Spezialwerkzeug am Ort der Abfüllung durch den Wirkstoff- bzw. Impfstoffabfüller selbst.

Dazu wird, wie in **Figur 3** gezeigt, ein Transportbehälter **3,** welcher auch als Anlieferungskassette **3** bezeichnet werden kann, umfassend eine Transportbehälterwanne **33,** in welcher eine erste Lagerpalette **31** mit mehrteiligen Verschlusseinrichtungen **2** und eine zweite Lagerpalette **32** mit medizinischen Wirkstoffbehältern **1,** mit einem Kastendeckel **30** und/oder einer Schutzfolie **30** verschlossen angeliefert. Die medizinischen Wirkstoffbehälter **1** sind unverschlossen, d.h. die Öffnungen der medizinischen Wirkstoffbehälter **1** am Flaschenhals **10** sind frei. Ein Vorteil, die die medizinischen Wirkstoffbehälter **1** und ihre mehrteiligen Verschlusseinrichtungen **2** in einem gemeinsamen Transportbehälter einer Wirkstoffabfüllanlage bereitzustellen, liegt unter anderem in der Sicherstellung, dass die für die medizinischen Wirkstoffbehälter **1** passenden Verschlüsse ebenfalls bereitgestellt werden. Dies macht den Abfüllprozess, insbesondere bei großen Produktionsmengen, effizienter und sicherer. Gleichzeitig wird ein hohes Maß an Hygiene gewährleistet.

Die gezeigten mehrteiligen Verschlusseinrichtung **2** umfassen, wie oben erläutert, jeweils einen Dichtstopfen **20,** eine Stopfensicherungseinrichtung **21** mit einem Sicherungskäfig **210,** eine Käfighülle **211** und einen Schutzdeckel **22.** Die mehrteiligen Verschlusseinrichtungen **2** sind zum Aufpressen und Einrasten an den Kragen **101** von den Flaschenhälsen **10** der medizinischen Wirkstoffbehälter **1** geeignet. Selbstverständlich kann die Transportbehälterwanne auch in Kombination mit alternativen Ausführungsformen der mehrteiligen Verschlusseinrichtungen verwendet werden, beispielweise in Kombination mit mehrteiligen Verschlusseinrichtungen, die nicht über eine Käfighülle oder einen Schutzdeckel verfügen.

Besonders dann, wenn die Stopfensicherungseinrichtung **21** den bereits erläuterten Sicherungskäfig **210** mit dem zentrischen Ring **2101,** der zentrischen Öffnung und der Seitenwand **2102** umfasst, wobei in die äußere Fläche der Seitenwand **2102** eine umlaufende Käfigrandsicke **2104** eingeformt und von der inneren Fläche der Seitenwand **2102** die Mehrzahl angeformter Hinterschnittstege **2103** in Richtung Längsachse **L** wegragt, umfasst, wobei ein am Sicherungskäfig **210** angeformter Stopfeneingriffrand **2105** in eine Käfigrandaussparung **2022** am Dichtstopfen **20** eingreift und über den Sicherungskäfig **210** die äußere Käfighülle **211** aus Metall mit der Käfighüllensicke **2112,** der zentrischen Öffnung **2111** und einem Deckeleingriff **2113** mindestens teilweise übergestülpt ist und der Schutzdeckel **22** somit über den Deckeleingriff **2113** an der Stopfensicherungseinrichtung **21** lösbar befestigt ist, kann ein besonders einfaches Einrasten der mehrteilige Verschlusseinrichtung **2** erfolgen.

Wie **Figur 3** weiter zeigt, ist die zweite Lagerpalette **32** mit leeren medizinischen Wirkstoffbehältern **1** in der Transportbehälterwanne über der ersten Lagerpalette **31** mit den mehrteiligen Verschlusseinrichtungen **2** angeordnet. Im dargestellten Ausführungsbeispiel liegt die die zweite Lagerpalette **32** sogar auf der der ersten Lagerpalette **31** mit den mehrteiligen Verschlusseinrichtungen **2** auf. Dabei sind die mehrteiligen Verschlusseinrichtungen **2** auf der von den Flaschenhälsen **10** abgewandten Seite der medizinischen Wirkstoffbehälter **1** angeordnet. Anders ausgedrückt, die mehrteiligen Verschlusseinrichtungen **2** sind unter dem Boden der medizinischen Wirkstoffbehälter **1** platziert. Eine solche Anordnung gewährleistet ein hohes Maß an Hygiene und Sterililtät beim Transport des Transportbehälters **3.** Dadurch, dass die mehrteiligen Verschlusseinrichtungen **2** unter den medizinischen Wirkstoffbehältern 1 angeordnet sind, können z.B. Partikel, die sich beim Transport von den mehrteiligen Verschlusseinrichtungen **2** infolge von Erschütterungen oder ähnlichem lösen könnten, nicht in die medizinischen Wirkstoffbehälter **1** eindringen. Es ist daher auch nicht notwendig, die medizinischen Wirkstoffbehälter **1** für den Transport einzeln zu schließen. Der Verschluss mittels des Kastendeckels **30** und/oder der Schutzfolie **30** ist ausreichend.

Die mehrteiligen Verschlusseinrichtungen **2** in der ersten Lagerpalette **31** sind so orientiert, dass der Dichtstopfen **20** jeweils auf der von den Flaschenhälsen **10** abgewandten Seite des Schutzdeckels **22** bzw. des Sicherungskäfigs **210** angeordnet ist, d.h., das spitze Ende des konischen Dichtstopfen **20,** das beim Verschließen der medizinischen Wirkstoffbehälter **1** zuerst in den Flaschenhals **10** eingeführt wird, ist in die gleiche Richtung orientiert, wie das untere Ende bzw. der Boden der medizinischen Wirkstoffbehälter **1.** Wenn die medizinischen Wirkstoffbehälter **1** der zweiten Lagerpalette **32** befüllt worden sind, kann die erste Lagerpalette 31 mit den mehrteiligen Verschlusseinrichtungen **2** zwecks Verschließen über der zweiten Lagerpalette **32** mit den befüllten medizinischen Wirkstoffbehältern **1** positioniert werden, ohne dass die mehrteiligen Verschlusseinrichtungen **2** noch zusätzlich umorientiert, z.B. gedreht, werden müssen, weil der Dichtstopfen **20** mit seinem vorderen Ende bereits in Richtung der Öffnung des Flaschenhalses **10** orientiert ist.

Die Anordnung der mehrteiligen Verschlusseinrichtungen **2** in der ersten Lagerplatte **31** und die Anordnung der medizinischen Wirkstoffbehälter **1** in der zweiten Lagerpalette **32** sind so aufeinander abgestimmt, dass durch Platzieren und Aufdrücken der ersten Lagerpalette **31** auf die zweite Lagerpalette **32** die mehrteiligen Verschlusseinrichtungen **2** an den Flaschenhälsen **10** korrespondierender medizinischer Wirkstoffbehälter **1** einrasten und den jeweiligen medizinischen Wirkstoffbehälter **1** verschließen. Das ermöglicht ein einfaches und schnelles Verschließen der medizinischen Wirkstoffbehälter **1.**

Ein möglicher Befüllungsvorgang der medizinischen Wirkstoffbehälter **1** ist wie folgt. Zunächst wird der Transportbehälter **3** bzw. die Transportbehälterwanne **33** zu einer Abfüllanlage für medizinische Wirkstoffe geliefert und dieser bereitgestellt. Dort wird der Kastendeckel **30** und/oder die Schutzfolie **30** entfernt. Anschließend wird die zweite Lagerpalette **32** mit den medizinischen Wirkstoffbehältern **1** aus der Transportbehälterwanne **33** entfernt und in die Abfüllstation eingebracht, wo das Befüllen der offenen, örtlich in der zweiten Lagerpalette **32** angeordneten medizinischen Wirkstoffbehälter **1** erfolgt.

Sobald sämtliche medizinischen Wirkstoffbehälter **1** der zweiten Lagerpalette **32** befüllt sind, wird die komplette erste Lagerpalette **31,** die ebenfalls aus der Transportbehälterwanne **33** genommen wird, über der zweiten Lagerpalette **32** platziert, sodass die Dichtstopfen **20** auf den Flaschenhälsen der befüllten medizinischen Wirkstoffbehälter **1** zu liegen kommen. Durch ein Pressen der ersten Lagerpalette **31** in Richtung Transportbehälterwannenboden, bzw. in Richtung Boden des medizinischen Wirkstoffbehälters **1,** also Richtung Längsachse **L** des medizinischen Wirkstoffbehälters **1,** wird jeder medizinische Wirkstoffbehälter **1** mit einer zugehörigen Verschlusseinrichtung **31** dicht verschlossen.

Beim Hinunterdrücken der ersten Lagerpalette **31** werden die mehrteiligen Verschlusseinrichtungen **2** mit ihren Dichtstopfen **20** und der Stopfensicherung **21** auf die Öffnungen der Flaschenhälse **10** gepresst. Die zuvor erläuterten Hinterschnittstege **2103** in der Seitenwand **2102** des Sicherungskäfigs **210** greifen hinter die Kragenendwulst **102** und sichern gegen eine ungewünschte Öffnung der medizinische Wirkstoffbehälter **1.** Damit ist ein Einrasten erfolgt und die mehrteiligen Verschlusseinrichtungen **2** können nicht mehr ohne Weiteres entfernt werden.

Nach Befüllung und Verschließen der Wirkstoffbehälter **1** kann die zweite Lagerpalette **32** mit den befüllten und verschlossenen medizinischen Wirkstoffbehältern **1** wieder in der Transportbehälterwanne **33** positioniert und der Transportbehälter mit dem Kastendeckel **30** und/oder einer Schutzfolie **30** verschlossen werden.

Alternativ zu ist es auch möglich, die erste und die zweite Lagerpalette **31** und **32** zunächst aus der Transportbehälterwanne **33** zu nehmen und anschließend die zweite Lagerpalette **32** mit den leeren medizinischen Wirkstoffbehältern **1** wieder in der Transportbehälterwanne **33** zu platzieren, wobei dann die Transportbehälterwanne **33** zusammen mit den darin angeordneten leeren medizinischen Wirkstoffbehältern **1** zur Abfüllung in die Abfüllstation gefahren wird. Nach Verschließen der abgefüllten medizinischen Wirkstoffbehälter **1** werden diese wie oben beschrieben durch Aufpressen der ersten Lagerpalette **31** mit den mehrteiligen Verschlusseinrichtungen **2** verschlossen. Anschließend kann auch hier der weitere Transport in der Transportbehälterwanne **33** erfolgen.

Im Falle der Verwendung medizinischer Wirkstoffbehälter **1** aus Glas, werden vorab zusätzlich Thermoplastring **23** und Metallring **24** am Flaschenhals **10** montiert, bevor die Transportbehälterwanne **33** verschlossen und zu einer Abfüllanlage transportiert wird.. Das Aufpressen der mehrteiligen Verschlusseinrichtungen **2** erfolgt nach der Befüllung wie gewohnt, dann über den Flaschenhals **10** mit Ringkombination **23, 24.**

Als Material für den Kastendeckel **30,** die Lagerpaletten **31, 32** und die Transportbehälterwanne **33** können bekannte Kunststoffe, insbesondere Thermoplaste, verwendet werden. Als Material für die Schutzfolie **30** hat sich insbesondere ein Vliesstoff aus Polyethylen hoher Dichte als geeignet erwiesen.

Durch die Anlieferung des Transportbehälters **3** mit unverschlossenen Wirkstoffbehältern, wobei die erste Lagerpalette **31** und die zweite Lagerpalette **32** aufeinander abgestimmte Positionen der Verschlusseinrichtungen **2** und der Wirkstoffbehälter **1** aufweisen, kann die Befüllung und das Verschließen vereinfacht und stark beschleunigt werden. Dieses Befüllungs- und Verschlussverfahren muss nicht durch eine Spezialfirma und Spezialapparatur erledigt werden. Da mehrere Bauteile in einer Verpackung, hier dem Transportbehälter **3,** zum Befüllen geliefert werden, kann eine große Menge Abfall und großes Transportvolumen verhindert werden. Vor allem der Verschluss kann stark vereinfacht werden und die Zeit für das Verschließen minimiert werden. Zudem ist die Einhaltung der notwendigen Sterilität beim Transport gewährleistet.

### Bezugszeichenliste

- 1: Medizinischer Wirkstoffbehälter / Vial
10 Flaschenhals
101 Kragen mit innerer Kragenverjüngung
102 Kragenendwulst
103 äussere Kragenfläche
104 innere Anlagefläche
- 2: Mehrteilige Verschlusseinrichtung
- 20: Dichtstopfen (Gummi, Elastomer, selbstschliessend)
201 Dichtlippen
202 Rand
2021 Käfigauflagefläche
2022 Käfigrandaussparung
203 Stopfenverjüngung
- 21: Stopfensicherungseinrichtung
210 Sicherungskäfig (Thermoplast, PBT)
2101 zentrischer Ring (mit zentischer Öffnung)
2102 Seitenwand
2103 Hinterschnittstege in Seitenwand
2104 Käfigrandsicke
2105 Stopfeneingriffrand (Ende des zentrischen Rings umlaufend,
211 äussere Käfighülle (Metall, umgebendes Blech)
2111 zentrische Öffnung
2112 Käfighüllensicke (umlaufender Eingriffrand, analog zu 2104)
2113 Deckeleinriff umlaufend um 2111)
- 22: Schutzdeckel (abziehbar, Kunststoff, profiliert, rotationssymmetrisch)
221 Eingriffrand (schräg nach oben wegragend, mit Deckeleingriff wirkverbindbar)
222 zentrische Verjüngung/ optionale Aussparungen
223 transparente/transluzente Fensterlage
224 Fenstererhöhungen in 223
- 23: Thermoplastring
- 24: Metallring
240 oberer Kragen
241 Durchgangslöcher
242 Metallringflansch
- 3: Transportbehälter/Anlieferungskassette
- 30: Kastendeckel/ Schutzfolie
- 31: erste Lagerpalette für Verschlusseinrichtungen
- 32: zweite Lagerpalette für Wirkstoffbehälter
- 33: Transportbehälterwanne

## Patentansprüche

1. Transportbehälterwanne (33) für medizinische Wirkstoffbehälter (1), insbesondere für den Transport von medizinischen Wirkstoffbehältern (1) zur Abfüllung von medizinischen Wirkstoffen,
wobei in der Transportbehälterwanne (33) eine erste Lagerpalette (31) und eine zweite Lagerpalette (32) aufgenommen sind und die Transportbehälterwanne (33) mit einem Kastendeckel (30) oder einer Schutzfolie (30) verschlossen ist,
wobei die erste Lagerpalette (31) mehrere mehrteilige Verschlusseinrichtungen (2) und die zweite Lagerpalette (32) mehrere leere medizinische Wirkstoffbehälter (1) aufweist,
wobei die mehrteiligen Verschlusseinrichtung (2) jeweils einen Dichtstopfen (20), eine Stopfensicherungseinrichtung (21) mit einem Sicherungskäfig (210) und einen Schutzdeckel (22) umfassen, und wobei die mehrteiligen Verschlusseinrichtungen (2) geeignet sind zum Aufpressen und Einrasten an Kragen (101) von Flaschenhälsen (10) der medizinischen Wirkstoffbehälter (1).

2. Transportbehälterwanne (33) nach Anspruch 1, wobei die zweite Lagerpalette (32) mit leeren medizinischen Wirkstoffbehältern (1) in der Transportbehälterwanne (33) über der ersten Lagerpalette (32) angeordnet ist und die Verschlusseinrichtungen (2) auf der von den Flaschenhälsen (10) abgewandten Seite der medizinischen Wirkstoffbehälter (1) angeordnet sind.

3. Transportbehälterwanne (33) nach Anspruch 1 oder 2, wobei die zweite Lagerpalette (32) auf der ersten Lagerpalette (31) aufliegt, insbesondere lose aufliegt.

4. Transportbehälterwanne (33) nach einem der vorhergehenden Ansprüche, wobei die mehrteiligen Verschlusseinrichtungen (2) so in der ersten Lagerpalette (31) angeordnet sind, dass der Dichtstopfen (20) jeweils auf der von den Flaschenhälsen (10) abgewandten Seite des Sicherungskäfigs (210) angeordnet ist.

5. Transportbehälterwanne (33) nach einem der vorhergehenden Ansprüche, wobei die Anordnung der mehrteiligen Verschlusseinrichtungen (2) in der ersten Lagerplatte (31) und die Anordnung der medizinischen Wirkstoffbehälter (1) in der zweiten Lagerpalette so aufeinander abgestimmt sind, dass durch Platzieren und Aufdrücken der ersten Lagerpalette (31) auf die zweite Lagerpalette (32) die mehrteiligen Verschlusseinrichtungen (2) an den Flaschenhälsen (10) einrasten und den jeweiligen medizinischen Wirkstoffbehälter (1) verschließen.

6. Transportbehälterwanne (33) nach einem der vorhergehenden Ansprüche, wobei die erste Lagerpalette (31) und die zweite Lagerpalette (32) durch einen Deckel oder eine Schutzfolie voneinander getrennt sind.

7. Transportbehälterwanne (33) nach einem der vorhergehenden Ansprüche, wobei die Stopfensicherungseinrichtung (21) eine äußere Käfighülle (211) umfasst, die zumindest teilweise über den Sicherungskäfig (210) gestülpt ist.

8. Transportbehälterwanne (33) nach einem der vorhergehenden Ansprüche, wobei die Stopfensicherungseinrichtung (21) einen Schutzdeckel (22) umfasst.

9. Transportbehälterwanne (33) nach einem der vorhergehenden Ansprüche,, wobei am Flaschenhals (10) jedes leeren medizinischen Wirkstoffbehälters (1) in der zweiten Lagerpalette (32) ein Metallring (24) und/oder Thermoplastring (23) montiert sind, wobei der Sicherungskäfig (211) dazu geeignet ist, am Metallring (24) und/oder Thermoplastring (23) einzurasten.

10. Transportbehälterwanne (33) nach einem der vorhergehenden Ansprüche, wobei die leeren medizinischen Wirkstoffbehälter (1) aus Glas gebildet sind.

11. Befüllungsverfahren einer Mehrzahl von medizinischen Wirkstoffbehältern (1) in einer zweiten Lagerpalette (32) und Verschluss mit zugehörigen mehrteiligen Verschlusseinrichtungen (2) in einer ersten Lagerpalette (31) nach Bereitstellung beider Lagerpaletten (31, 32) einer verschlossenen Transportbehälterwanne (33) gemäss einem der Ansprüche 1 bis 10, am Ort des Wirkstoffabfüllers,
**gekennzeichnet durch die Schritte:**
- Öffnen der Transportbehälterwanne (33) durch Entfernen des Kastendeckels (30) und/oder der Schutzfolie (30),
- Platzierung der zweiten Lagerpalette (32) mit leeren medizinischen Wirkstoffbehältern (1) in einer Abfüllanlage,
- Abfüllen des Wirkstoffes bzw. Impfstoffes in die Mehrzahl der medizinischen Wirkstoffbehälter (1),
- Verschliessen der befüllten medizinischen Wirkstoffbehälter (1) durch Platzieren und Aufdrücken der ersten Lagerpalette (31) mit mehrteiligen Verschlusseinrichtungen (2), welche analog zu den medizinischen Wirkstoffbehältern (1) in der zweiten Lagerpalette (32) angeordnet sind, in Richtung Längsachse (L) der mehrteiligen Verschlusseinrichtungen (2) bzw. der medizinischen Wirkstoffbehälter (1).

12. Befüllungsverfahren nach Anspruch 11, wobei die erste Lagerpalette (31) mit den mehrteiligen Verschlusseinrichtungen (2) und die zweite Lagerpalette (32) mit den leeren medizinischen Wirkstoffbehältern (1) nach dem Öffnen der Transportbehälterwanne (33) aus der Transportbehälterwanne (33) entnommen werden.

13. Befüllungsverfahren nach Anspruch 11 oder 12, wobei die zweite Lagerpalette (32) nach Befüllung und Aufpressen der ersten Lagerpalette (31) mit Verschlusseinrichtungen (2) auf die gefüllten medizinischen Wirkstoffbehälter (1) als eine Einheit wieder in der Transportbehälterwanne (33) platziert wird.

14. Befüllungsverfahren nach Anspruch 11 oder 12, wobei die die erste Lagerpalette (31) mit den mehrteiligen Verschlusseinrichtungen (2) und die zweite Lagerpalette (32) mit den leeren medizinischen Wirkstoffbehältern (1) nach dem Öffnen der Transportbehälterwanne (33) aus der Transportbehälterwanne (33) entnommen werden und wobei die zweite Lagerpalette (32) vor Befüllung und Aufpressen der ersten Lagerpalette (31) mit Verschlusseinrichtungen (2) auf die gefüllten medizinischen Wirkstoffbehälter (1) wieder in der Transportbehälterwanne (33) platziert wird.

15. Befüllungsverfahren nach einem der Ansprüche 11 bis 14 , wobei die befüllten verschlossenen medizinischen Wirkstoffbehälter (1) mittels der Transportbehälterwanne (33) abtransportiert werden, wobei die Transportbehälterwanne (33) mit dem Kastendeckel (30) und/oder einer sonstigen Abdeckung, wie einer Schutzfolie verschlossen wird.

## Geänderte Patentansprüche

### Geänderte Patentansprüche gemäss Regel 137(2) EPÜ.

1. Transportbehälterwanne (33) mit mehreren leeren medizinischen Wirkstoffbehältern (1), insbesondere für den Transport von mehreren leeren medizinischen Wirkstoffbehältern (1) zur Abfüllung von medizinischen Wirkstoffen,
wobei in der Transportbehälterwanne (33) eine erste Lagerpalette (31) und eine zweite Lagerpalette (32) aufgenommen sind und die Transportbehälterwanne (33) mit einem Kastendeckel (30) oder einer Schutzfolie (30) verschlossen ist,
wobei die erste Lagerpalette (31) mehrere mehrteilige Verschlusseinrichtungen (2) und die zweite Lagerpalette (32) die mehreren leeren medizinischen Wirkstoffbehälter (1) aufweist,
wobei die mehrteiligen Verschlusseinrichtung (2) jeweils einen Dichtstopfen (20), eine Stopfensicherungseinrichtung (21) mit einem Sicherungskäfig (210) und einen Schutzdeckel (22) umfassen, und
wobei die mehrteiligen Verschlusseinrichtungen (2) geeignet sind zum Aufpressen und Einrasten an Kragen (101) von Flaschenhälsen (10) der medizinischen Wirkstoffbehälter (1).

2. Transportbehälterwanne (33) nach Anspruch 1, wobei die zweite Lagerpalette (32) mit leeren medizinischen Wirkstoffbehältern (1) in der Transportbehälterwanne (33) über der ersten Lagerpalette (32) angeordnet ist und die Verschlusseinrichtungen (2) auf der von den Flaschenhälsen (10) abgewandten Seite der medizinischen Wirkstoffbehälter (1) angeordnet sind.

3. Transportbehälterwanne (33) nach Anspruch 1 oder 2, wobei die zweite Lagerpalette (32) auf der ersten Lagerpalette (31) aufliegt, insbesondere lose aufliegt.

4. Transportbehälterwanne (33) nach einem der vorhergehenden Ansprüche, wobei die mehrteiligen Verschlusseinrichtungen (2) so in der ersten Lagerpalette (31) angeordnet sind, dass der Dichtstopfen (20) jeweils auf der von den Flaschenhälsen (10) abgewandten Seite des Sicherungskäfigs (210) angeordnet ist.

5. Transportbehälterwanne (33) nach einem der vorhergehenden Ansprüche, wobei die Anordnung der mehrteiligen Verschlusseinrichtungen (2) in der ersten Lagerplatte (31) und die Anordnung der medizinischen Wirkstoffbehälter (1) in der zweiten Lagerpalette so aufeinander abgestimmt sind, dass durch Platzieren und Aufdrücken der ersten Lagerpalette (31) auf die zweite Lagerpalette (32) die mehrteiligen Verschlusseinrichtungen (2) an den Flaschenhälsen (10) einrasten und den jeweiligen medizinischen Wirkstoffbehälter (1) verschließen.

6. Transportbehälterwanne (33) nach einem der vorhergehenden Ansprüche, wobei die erste Lagerpalette (31) und die zweite Lagerpalette (32) durch einen Deckel oder eine Schutzfolie voneinander getrennt sind.

7. Transportbehälterwanne (33) nach einem der vorhergehenden Ansprüche, wobei die Stopfensicherungseinrichtung (21) eine äußere Käfighülle (211) umfasst, die zumindest teilweise über den Sicherungskäfig (210) gestülpt ist.

8. Transportbehälterwanne (33) nach einem der vorhergehenden Ansprüche, wobei die Stopfensicherungseinrichtung (21) einen Schutzdeckel (22) umfasst.

9. Transportbehälterwanne (33) nach einem der vorhergehenden Ansprüche,, wobei am Flaschenhals (10) jedes leeren medizinischen Wirkstoffbehälters (1) in der zweiten Lagerpalette (32) ein Metallring (24) und/oder Thermoplastring (23) montiert sind, wobei der Sicherungskäfig (211) dazu geeignet ist, am Metallring (24) und/oder Thermoplastring (23) einzurasten.

10. Transportbehälterwanne (33) nach einem der vorhergehenden Ansprüche, wobei die leeren medizinischen Wirkstoffbehälter (1) aus Glas gebildet sind.

11. Befüllungsverfahren einer Mehrzahl von medizinischen Wirkstoffbehältern (1) in einer zweiten Lagerpalette (32) und Verschluss mit zugehörigen mehrteiligen Verschlusseinrichtungen (2) in einer ersten Lagerpalette (31) nach Bereitstellung beider Lagerpaletten (31, 32) einer verschlossenen Transportbehälterwanne (33) gemäß einem der Ansprüche 1 bis 10, am Ort des Wirkstoffabfüllers,
**gekennzeichnet durch die Schritte:**
- Öffnen der Transportbehälterwanne (33) durch Entfernen des Kastendeckels (30) und/oder der Schutzfolie (30),
- Platzierung der zweiten Lagerpalette (32) mit leeren medizinischen Wirkstoffbehältern (1) in einer Abfüllanlage,
- Abfüllen des Wirkstoffes bzw. Impfstoffes in die Mehrzahl der medizinischen Wirkstoffbehälter (1),
- Verschließen der befüllten medizinischen Wirkstoffbehälter (1) durch Platzieren und Aufdrücken der ersten Lagerpalette (31) mit mehrteiligen Verschlusseinrichtungen (2), welche analog zu den medizinischen Wirkstoffbehältern (1) in der zweiten Lagerpalette (32) angeordnet sind, in Richtung Längsachse (L) der mehrteiligen Verschlusseinrichtungen (2) bzw. der medizinischen Wirkstoffbehälter (1).

12. Befüllungsverfahren nach Anspruch 11, wobei die erste Lagerpalette (31) mit den mehrteiligen Verschlusseinrichtungen (2) und die zweite Lagerpalette (32) mit den leeren medizinischen Wirkstoffbehältern (1) nach dem Öffnen der Transportbehälterwanne (33) aus der Transportbehälterwanne (33) entnommen werden.

13. Befüllungsverfahren nach Anspruch 11 oder 12, wobei die zweite Lagerpalette (32) nach Befüllung und Aufpressen der ersten Lagerpalette (31) mit Verschlusseinrichtungen (2) auf die gefüllten medizinischen Wirkstoffbehälter (1) als eine Einheit wieder in der Transportbehälterwanne (33) platziert wird.

14. Befüllungsverfahren nach Anspruch 11 oder 12, wobei die die erste Lagerpalette (31) mit den mehrteiligen Verschlusseinrichtungen (2) und die zweite Lagerpalette (32) mit den leeren medizinischen Wirkstoffbehältern (1) nach dem Öffnen der Transportbehälterwanne (33) aus der Transportbehälterwanne (33) entnommen werden und wobei die zweite Lagerpalette (32) vor Befüllung und Aufpressen der ersten Lagerpalette (31) mit Verschlusseinrichtungen (2) auf die gefüllten medizinischen Wirkstoffbehälter (1) wieder in der Transportbehälterwanne (33) platziert wird.

15. Befüllungsverfahren nach einem der Ansprüche 11 bis 14 , wobei die befüllten verschlossenen medizinischen Wirkstoffbehälter (1) mittels der Transportbehälterwanne (33) abtransportiert werden, wobei die Transportbehälterwanne (33) mit dem Kastendeckel (30) und/oder einer sonstigen Abdeckung, wie einer Schutzfolie verschlossen wird.
